# EUROPÄISCHE PATENTSCHRIFT

(11) **EP 0 536 575 B1**
(45) Veröffentlichungstag und Bekanntmachung des Hinweises auf die Patenterteilung: **05.04.1995**
(21) Anmeldenummer: 92116009.9
(22) Anmeldetag: 18.09.1992
(51) Int. Cl.: F01D 11/08, F01D 5/20

(54) **Deckband für axialdurchströmte Turbine**
Shroud band for axial flow turbine
Bande de recouvrement pour roue de turbine axiale

(30) Priorität: 08.10.1991 CH 2965/91
(43) Veröffentlichungstag der Anmeldung: 14.04.1993
(73) Patentinhaber: ASEA BROWN BOVERI AG, 5400 Baden (CH)
(72) Erfinder: Kreitmeier, Franz, CH-5400 Baden (CH)

(56) Entgegenhaltungen:
- EP-A- 0 194 957
- DE-C- 4 015 206
- FR-A- 2 264 964
- FR-A- 2 406 074
- GB-A- 10 179
- GB-A- 2 215 407

## Beschreibung

### Technisches Gebiet

Die Erfindung betrifft eine Vorrichtung zur Dichtung des Spaltes zwischen den Laufschaufeln und dem mit konischer Kontur ausgebildeteten Gehäuse einer Turbomaschine, wobei die Laufschaufeln mit umlaufenden Deckplatten versehen sind, welche mit Zacken unter Bildung von Radialspalten gegen das Gehäuse dichten.

### Stand der Technik

Derartige Vorrichtungen sind bekannt, siehe z.B. das vorveröffentlichte Dokument FR-A-2 406 074. Sie bestehen im wesentlichen aus Deckplatten mit in Umfangsrichtung verlaufenden Zacken, die gegen das Gehäuse oder gegen eine Honigwabenanordnung (honeycomb) dichten. Dabei bilden sie ein glattes oder ein gestuftes Labyrinth mit reinen Radialspalten. In der Regel erstrecken sich diese Deckplatten über die ganze Schaufelbreite. Eine derartige bekannte, zwei Dichtzacken aufweisende Dichtung ist in der später zu beschreibenden Fig. 1 anhand der Laufschaufel der ersten Stufe dargestellt.

Von Nachteil sind bei diesen Dichtungen die beiden vor und hinter den Zacken gebildeten grossen Wirbelräume, welche eine grosse Dissipation bewirken. Zudem erschweren die offenen Räume die Kühlung der Deckplatten.

### Darstellung der Erfindung

Die Erfindung liegt die Aufgabe zugrunde, bei Schaufeln der eingangs genannten Art eine saubere Führung der Hauptströmung zu gewährleisten und ein Deckband zu schaffen, welches neben guter Dichtwirkung auch einer guten Kühlung zugänglich ist.

Erfindungsgemäss wird dies dadurch erreicht, dass die am Schaufelende angeordnete Deckplatte vier Drosselstellen gegen das Gehäuse aufweist, wobei die eintrittseitige Drosselstelle im stationären Betriebszustand einen Diagonalspalt bildet. Vorzugsweise bildet die austrittseitige Drosselstelle einen Radialspalt.

Der Vorteil der Erfindung ist unter anderem darin zu sehen, dass bei der neuen Dichtung nur kleine Spaltmengen auftreten. Hierdurch können hohe Wirkungsgrade erzielt werden. Zudem wird eine gute Einführung der Spaltströmung in die Hauptströmung erreicht.

Es ist besonders zweckmässig, wenn die Deckplatten rotationssymmetrisch ausgebildet sind und wenn die Trennfugen zwischen benachbarten Deckplatten in Richtung der Profilsehne verlaufen. Bei dieser Ausbildung wird die unvermeidliche Leckströmung zwischen den Deckplatten in Richtung der Hauptströmung umgelenkt.

Ferner ist es vorteilhaft, wenn die Trennfuge mit vier Stufen versehen ist, wobei die Stufen in der Axialebene der drei Drosselstellen verlaufen. Anlässlich des Betriebes der Turbomaschine kommt es in diesen Stufen zwischen benachbarten Deckpatten bei der Entwindung der Schaufeln zur Anlage. Hierdurch entsteht die erforderliche dämpfende Wir kung.

Mit Vorteil weist das eintrittsseitige Schaufelende gegenüber der Gehäusekontur eine geringere Neigung auf. Dies Neigung soll so bemessen sein, dass ein positiver Versatz am Schaufelende entsteht, welcher seinen grössten Wert im Bereich der Schaufeleintrittskante aufweist und welcher zusammen mit dem zugehörigen Deckplattenteil in eine im Gehäuse angeordnete Spaltentlastungs-Kammer hineinragt. Mit dieser Spaltentlastung wird eine Reduktion des Leckagestromes über das Deckband erzielt, indem die Hauptströmung in Spaltnähe abgedrängt wird.

Ist darüberhinaus das Gehäuse an den vier Drosselstellen mit Honigwabenanordnungen versehen, so sind bei einem allfälligen Anstreifen keine Beschädigungen am hochempfindlichen Deckband zu erwarten; Diese Honigwabendichtungen bewirken auch, dass die Wärmeentwicklung beim Anstreifen möglichst gering bleibt. Damit bleiben auch die Festigkeitseigenschaften der beteiligten hochbelasteten Elemente intakt.

Schliesslich werden zur Gewichtsreduktion der Deckplatten vorzugsweise die die Drosselstellen bildenden Zacken der Deckplatten an den Deckplattenüberhängen in Umfangsrichtung verjüngt ausgebildet.

### Kurze Beschreibung der Zeichnung

In der Zeichnung ist ein Ausführungsbeispiel der Erfindung anhand einer axialdurchströmten Gasturbine dargestellt. Es zeigen:
- Fig. 1: einen Teillängsschnitt der Gasturbine;
- Fig. 2: einen Teilquerschnitt durch die Dichtvorrichtung der zweiten Laufreihe;
- Fig. 3: die teilweise Abwicklung einer Draufsicht auf die Schaufelenden der zweiten Laufreihe.

Es sind nur die für das Verständnis der Erfindung wesentlichen Elemente gezeigt. Nur angedeutet sind beispielsweise die angrenzenden Anlageteile wie Brennkammer und Austrittsdiffusor sowie die Schaufelfüsse. Nicht dargestellt ist die bei dieser Art von Maschinen übliche Schaufelkühlung. Die Strömungsrichtung der Arbeitsmittel ist mit Pfeilen bezeichnet.

### Weg zur Ausführung der Erfindung

Die dreistufige Gasturbine in Fig. 1 besteht im wesentlichen aus dem beschaufelten Rotor 1 und dem mit Leitschaufeln bestückten Schaufelträger 2. Der Schaufelträger, der eine stark konische Kanalkontur von 40° aufweist, ist in einem nichtgezeigten Turbinengehäuse eingehängt. Nachstehend ist der Begriff Schaufelträger gleichbedeutend mit dem Begriff Gehäuse. Vom Austritt der Brennkammer 3 gelangt das Arbeitsmittel in die Turbine. Deren durchströmter Kanal mündet in das Abgasgehäuse, von dem bloss die Innenwandungen 4 des Diffusors gezeigt sind. Die Beschaufelung besteht aus drei Leitreihen 5a, 5b und 5c sowie drei Laufreihen 6a, 6b und 6c. Die Schaufeln der Leitreihen dichten mittels Deckbändern 7 gegen den Rotor 1. Die Schaufeln der ersten Laufreihe 6a sind mit der eingangs erwähnten, an sich bekannten Deckplattendichtung 8 versehen. Die eigentliche Dichtung besteht aus in Umfangsrichtung verlaufenden Zacken, die gegen eine Honigwabenanordnung (honeycomb) 9 laufen. Die sich über die ganze Schaufelbreite erstreckenden Deckplatten bilden dabei eingestuftes Labyrinth mit reinen Radialspalten.

Die hoch belasteten Laufschaufeln 6 der Austrittslaufreihe 6c mit je einer mittig am Schaufelende angeordneten Deckplatte 30 versehen, welche drei Drosselstellen gegen den Schaufelträger 2 bildet.

Die Schaufeln der mittleren Laufreihe sind mit Deckplatten 11 versehen, welche gemäss Fig. 2 vier Drosselstellen gegen den Schaufelträger 2 bilden. Hierzu sind die Platten in vier verschiedenen Radialebenen mit umlaufenden Zacken 12, 13, 14 und 15 versehen. Der austrittseitige Zacken 15 bildet zusammen mit einer im Schaufelträger 2 eingesetzten Honigwabenanordnung 25 einen Radialspalt 16. Die mittleren Zacken 13 und 14 bilden mit den gegenüberliegenden Honigwabenanordnungen 27 und 28 ebenfalls Radialspalte 17 resp. 18. Der eintrittseitige Zacken 12 verläuft diagonal und bildet zusammen mit einer entsprechend konfigurierten Honigwabenanordnung 26 einen Diagonalspalt 19. Im vorliegenden Fall sei angenommen, dass während des Betriebes der Rotor und das Gehäuse anlässlich der grossen relativen Axialdehnungen auf einander zulaufen. In Fig. 2 ist somit die Betriebsposition gezeigt, jene Stellung also, bei welcher der Diagonalspalt 19 das Betriebsspiel darstellt. Die Axialdehnung wird also ausgenutzt, um einen Drosselspalt zu kreieren.

Die vier Zacken schliessen drei Wirbelkammern 20, 21, 22 ein, wobei durch die radiale Versetzung der Drosselstellen diese sich gegenseitig nicht beeinflussen.

Die neue Art der Dichtung am Austritt mittels Radialspalt bewirkt eine sauber geführte Abströmung in den durchströmten Kanal gegenüber der bisherigen freien Wirbelräume an dieser Stelle, wie sie die Deckplattendichtung 8 bei der ersten Laufreihe 5b beinhaltet. Die an die Honigwabenanordnung 25 angrenzende Wandung 29 des durchströmten Kanals ist zunächst leicht abgerundet, bevor sie in die Schräge der Kanalkontur übergeht. Mit dieser Massnahme wird auf den aus dem Radialspalt 16 austretenden Spaltstrom ein umlenkender Coanda-Effekt ausgeübt, so dass die Hauptströmung möglichst wenig beeinträchtigt wird.

Gemäss Fig. 2 ist das Schaufelende eintrittseitig mit einem positiven Versatz 10 versehen. Dieser Versatz wird dadurch gebildet, dass die Schaufelspitze gegenüber der Konizität 32 der Kanalkontur einen kleineren Wert aufweist. Der Versatz 10 ragt zusammen mit dem ihm zugehörigen Deckplattenteil in eine im Schaufelträger 2 angeordnete SpaltentlastungsKammer 31 hinein. Die Innenkontur der Spaltentlastungs-Kammer ist an die Konizität der Schaufelspitze angepasst. Hierdurch wird eine aerodynamische Entlastung des Schaufelspaltes bewirkt. Die Druckdifferenz über dem Schaufelspalt sinkt und die Umlenkung wird verbessert. Dadurch werden insgesamt die sogenannten Spaltverluste reduziert.

In Fig. 3 ist erkennbar, dass die Deckplatten 11 rotationssymmetrisch ausgebildet sind. Die Trennfugen 23 zwischen benachbarten Deckplatten verlaufen in Richtung der Profilsehne. Die in Umfangsrichtung gelegenen Seiten der Deckplatten sind mit vier Stufen 24 versehen. Diese Stufen verlaufen in der Axialebene der vier Dichtzacken, um an den Dichtflächen eine durchgehende Dichtung zu gewährleisten. Darüberhinaus übernehmen diese Stufen die mechanische Kopplung der Deckplatten untereinander zwecks Erzielung der dämpfenden Wirkung. Die Zacken 12, 13, 14 und 15 sind an den beiden Überhängen jeder Deckplatte in Umfangsrichtung verjüngt. Diese Verjüngungen 12a, 13a, 14a und 15a tragen wesentlich zur Gewichtsersparnis der Deckplatten bei.

### Bezugszeichenliste

- 1: Rotor
- 2: Schaufelträger, Gehäuse
- 3: Brennkammer
- 4: Innenwandungen des Diffusors
- 6: Laufschaufel
- 5a,b,c: Leitreihe
- 6a,b,c: Laufreihe
- 7: Deckbänder
- 8: Deckplattendichtung für 6a
- 9: Honigwabenanordnung radial
- 10: positiver Versatz am Schaufelende von 6b
- 11: Deckplatte für 6b
- 12: Zacken
- 12a: Verjüngung
- 13: Zacken
- 13a: Verjüngung
- 14: Zacken
- 14a: Verjüngung
- 15: Zacken
- 15a: Verjüngung
- 16: Radialspalt
- 17: Radialspalt
- 18: Radialspalt
- 19: Diagonalspalt
- 20: Wirbelkammer
- 21: Wirbelkammer
- 22: Wirbelkammer
- 23: Trennfuge
- 24: Stufe
- 25: Honigwabenanordnung
- 26: Honigwabenanordnung
- 27: Honigwabenanordnung
- 28: Honigwabenanordnung
- 29: Wandung
- 30: Deckplatte für 6c
- 31: Spaltentlastungs-Kammer
- 32: Konizität

## Patentansprüche

1. Vorrichtung zur Dichtung des Spaltes zwischen den Laufschaufeln und dem mit konischer Kontur (28) ausgebildeteten Gehäuse (2) einer Turbomaschine, wobei die Laufschaufeln (6) mit umlaufenden Deckplatten (11) versehen sind, welche mit Zacken (12, 13, 14, 15) unter Bildung von Radialspalten (16, 17, 18) gegen das Gehäuse dichten,
dadurch gekennzeichnet,
dass die am Schaufelende angeordnete Deckplatte (11) vier Drosselstellen gegen das Gehäuse aufweist, wobei die eintrittseitige Drosselstelle im stationären Betriebszustand einen Diagonalspalt (19) bildet.

2. Vorrichtung nach Anspruch 1, dadurch gekennzeichnet, dass die austrittseitige Drosselstelle einen Radialspalt (16) bildet.

3. Vorrichtung nach Anspruch 1, dadurch gekennzeichnet, dass die Deckplatten (11) rotationssymmetrisch ausgebildet sind.

4. Vorrichtung nach Anspruch 1, dadurch gekennzeichnet, dass die Trennfugen (23) zwischen benachbarten Deckplatten (11) in Richtung der Profilsehne verlaufen.

5. Vorrichtung nach Anspruch 4, dadurch gekennzeichnet, dass die Trennfuge (11) mit vier Stufen (24) versehen ist, wobei die Stufen in der Axialebene der Zacken (12, 13, 14) verlaufen.

6. Vorrichtung nach Anspruch 1, dadurch gekennzeichnet, dass an den vier Drosselstellen das Gehäuse mit Honigwabenanordnungen (25, 26, 27, 28) versehen ist.

7. Vorrichtung nach Anspruch 1, dadurch gekennzeichnet, dass das Schaufelende eintrittsseitig gegenüber der Gehäusekontur (32) eine geringere Neigung aufweist derart, dass der dadurch entstehende positive Versatz (10) am Schaufelende zusammen mit dem zugehörigen Deckplattenteil in eine im Gehäuse (2) geformte Spaltentlastungs-Kammer (31) hineinragt.

8. Vorrichtung nach Anspruch 1, dadurch gekennzeichnet, dass die die Drosselstellen bildenden Zacken (12, 13, 14, 15) der Deckplatten (11) an den Deckplattenüberhängen in Umfangsrichtung verjüngt (12a, 13a, 14a, 15a) sind.

9. Vorrichtung nach Anspruch 1, dadurch gekennzeichnet, dass an die austrittsseitige Honigwabenanordnung (25) angrenzende Wandung (29) des durchströmten Kanals leicht abgerundet ist, bevor sie in die Schräge der Kanalkontur übergeht.

## Claims

1. Device for sealing the gap between the rotor blades and the casing (2) of a turbomachine, configured with a conical profile (28), in which the rotor blades (6) are provided with circumferential shroud plates (11), which seal by means of serrations (12, 13, 14, 15) against the casing with the formation of radial gaps (16, 17, 18), characterized in that the shroud plate (11), which is arranged at the end of the blade, has four throttle locations relative to the casing, the inlet end throttle location forming a diagonal gap (19) in the steady-state operating condition.

2. Device according to Claim 1, characterized in that the outlet end throttle location forms a radial gap (16).

3. Device according to Claim 1, characterized in that the shroud plates (11) are configured so as to be symmetrical about the axis of rotation.

4. Device according to Claim 1, characterized in that the dividing lines (23) between adjacent shroud plates (11) extend in the direction of the profile chord.

5. Device according to Claim 4, characterized in that the dividing line (11) is provided with four steps (24), the steps extending in the axial plane of the serrations (12, 13, 14).

6. Device according to Claim 1, characterized in that the casing is provided with honeycomb arrangements (25, 26, 27, 28) at the four throttle locations.

7. Device according to Claim 1, characterized in that the end of the blade has a smaller hade angle than the casing profile (32) at the inlet end, such that the resulting positive offset (10) at the end of the blade protrudes together with the associated shroud plate part into a gap relief chamber (31) formed in the casing (2).

8. Device according to Claim 1, characterized in that the serrations (12, 13, 14, 15) of the shroud plates (11) forming the throttle locations are tapered (12a, 13a, 14a, 15a) in the circumferential direction at the shroud plate overhangs.

9. Device according to Claim 1, characterized in that the flow duct wall (29) which adjoins the outlet end honeycomb arrangement (25) is slightly rounded before it makes the transition to the slope of the duct profile.

## Revendications

1. Dispositif pour réaliser l'étanchéité de la fente entre les aubes mobiles et le corps (2) à configuration de contour conique (28) d'une turbomachine, les aubes mobiles (6) étant pourvues de plaques de recouvrement (11) périphériques, qui assurent l'étanchéité par rapport au corps avec des dents (12, 13, 14, 15) formant des fentes radiales (16, 17, 18), caractérisé en ce que la plaque de recouvrement (11) disposée à l'extrémité de l'aube présente quatre zones d'étranglement contre le corps, la zone d'étranglement du côté de l'entrée formant une fente diagonale (19) à l'état de fonctionnement stationnaire.

2. Dispositif selon la revendication 1, caractérisé en ce que la zone d'étranglement du côté de la sortie forme une fente radiale (16).

3. Dispositif selon la revendication 1, caractérisé en ce que les plaques de recouvrement (11) sont conçues suivant une symétrie de révolution.

4. Dispositif selon la revendication 1, caractérisé en ce que les lignes de joint (23) entre les plaques de recouvrement (11) adjacentes s'étendent dans la direction de la profondeur du profilé.

5. Dispositif selon la revendication 4, caractérisé en ce que la ligne de joint (11) est pourvue de quatre étages (24), les étages s'étendant dans le plan axial des dents (12, 13, 14).

6. Dispositif selon la revendication 1, caractérisé en ce que le corps est pourvu de dispositions alvéolaires (25, 26, 27, 28) aux quatres zones d'étranglement.

7. Dispositif selon la revendication 1, caractérisé en ce que l'extrémité de l'aube du côté de l'entrée présente une inclinaison relativement faible par rapport au contour du corps (32), de sorte que le déport positif (10) qui en résulte à l'extrémité de l'aube fasse saillie, avec la partie correspondante de la plaque de recouvrement, dans une chambre de décharge de fente (31) formée dans le corps (2).

8. Dispositif selon la revendication 1, caractérisé en ce que les dents (12, 13, 14, 15) des plaques de recouvrement (11), formant les zones d'étranglement, sont rétrécies (12a, 13a, 14a, 15a) dans la direction tangentielle aux parties en surplomb des plaques de recouvrement.

9. Dispositif selon la revendication 1, caractérisé en ce que la paroi (29) du canal parcouru par le fluide, adjacente à la disposition alvéolaire (25) du côté de la sortie, est d'abord légèrement arrondie, avant de se biseauter au niveau du contour du canal.
